# EUROPÄISCHE PATENTSCHRIFT

(11) **EP 0 614 801 B1**
(45) Veröffentlichungstag und Bekanntmachung des Hinweises auf die Patenterteilung: **12.06.1996**
(21) Anmeldenummer: 93103825.1
(22) Anmeldetag: 10.03.1993
(51) Int. Cl.: B63B 11/00, B63B 25/00

(54) **Kühlcontainerschiff oder -system**
Ship or system for cooled containers
Bateau ou système pour conteneurs frigorifiques

(43) Veröffentlichungstag der Anmeldung: 14.09.1994
(73) Patentinhaber: G + H MONTAGE GMBH, D-67059 Ludwigshafen (DE); SCHIFFSWERFT HUGO PETERS WEWELSFLETH PETERS & Co. GmbH, D-25599 Wewelsfleth (DE)
(72) Erfinder: Idler, Lothar, Dipl.-Ing., W-2050 Hamburg 80 (DE); Haase, Angelika, Dipl.-Ing., W-2070 Gr. Hansdorf (DE); Breuer, Helmut, W-2211 Beidenfleth (DE); Olde, Jörg, W-2209 Herzkorn (DE)
(74) Vertreter: Fleck, Thomas, Dr. Dipl.-Chem.

(56) Entgegenhaltungen:
- DE-A- 1 536 368
- DE-C- 4 005 858
- US-A- 3 408 972
- Ship & Boat Nr.5, Juni 1990, LONDON Seiten 32 - 33,XP123819 D. GILLIES"The concept of the hatchoverless containership"

## Beschreibung

Die Erfindung betrifft ein Kühlcontainerschiff oder -system nach dem Oberbegriff des Anspruchs 1.

Derartige Kühlcontainerschiffe bzw. -systeme gibt es in verschiedenen Größen und Ausführungsformen. So wird beispielsweise in der DE-PS 1 953 866 ein Containerschiff für Kühlcontainer beschrieben, die in einem oder mehreren Laderäumen übereinander gestapelt werden, und die an einer Seite Anschlüsse für Zu- und Rückluft besitzen, die an entsprechende Luftkanäle von Luftkühlanlagen angeschlossen sind. Diese vorbekannte Lehre geht davon aus, daß jeder Laderaum ohne Isolierung gegen Wärmeeinstrahlung von außen ausgebildet ist. Es wird also ein nicht-isolierter Raum vorgesehen, der unter einem sog. Wetter- und Ladedeck angeordnet ist, so daß den isolierten Containern über ein gegenüber dem Schiffsrumpf möglichst isoliert angeordnetes Kanalsystem die Kaltluft von Luftkühlern zugeführt werden kann. Die Luftkühlanlagen befinden sich auf der Rückseite der Luftleitkanäle bzw. zwischen zwei Luftleitkanälen, die auch als sog. Kühlstäbe bezeichnet werden, oder auch in einer Nische des Querschotts, so daß beide Luftkühleranlagen in einer senkrechten Ebene übereinander bzw. nebeneinander angeordnet sind. Eine derartige Anordnung der Luftkühleranlagen wird ebenfalls in der DE-OS 38 22 035 beschrieben und als vorteilhaft angesehen. Allerdings hat man den Platzbedarf solcher Belüftungsanlagen immer als relativ hoch empfunden, ebenso wie die Herstellungskosten solcher Kühltransport- bzw. container, die sich zudem nur sehr umständlich be- und entladen lassen, da die Luken des Wetterdecks vorher immer entfernt bzw. in Stellung gebracht werden mussten.

Der Erfindung liegt deshalb die Aufgabe zugrunde, das eingangs genannte Kühlcontainerschiff derart zu verbessern, daS es die geschilderten Nachteile beseitigt und ein schnelleres Be- und Entladen der (Kühl)container ermöglicht, die Herstellungskosten reduziert und gleichzeitig noch durch höhere Ladekapazität die Wirtschaftlichkeit weiter erhöht. Ein weiteres Ziel der Erfindung ist es, auch andere Ladung problemlos aufzunehmen.

Diese Aufgabe wird durch das im Anspruch 1 gekennzeichnet Kühlcontainerschiff gelöst. Nach einem ersten erfindungsgemäßen Aspekt wird ein neuer Aufbau vorgesehen, der lukenlos ist. Nach einem weiteren Aspekt der Erfindung werden die Container mit ihren Kühlluftleitkanälen in räumlicher Hinsicht von den Belüftungsanlagen getrennt. Letzteres wird dadurch erreicht, daß die Containerstapel auf dem abgesenkten Wetter- und Ladedeck des Kühlcontainerschiffes angeordnet werden, während mindestens 80% der Belüftungsanlagen unter dem Wetter- und Ladedeck bzw. unter den Containern und nicht mehr neben oder zwischen ihnen angeordnet sind, d.h. die Belüftungsanlagen sind unter Deck in einer relativ abgeschlossenen, sicheren Atmosphäre, während die Kühlcontainer sich im Freien befinden. Es dürfte einleuchten, daß die Kühlluftleitkanäle im Prinzip in ihrer bisherigen Form aufrechterhalten werden und die Containerstapel mit der jeweiligen Belüftungsanlage verbinden.

Der lukenlose Aufbau ermöglicht das schnelle Be- und Entladen der Container, da es sich bei den Containern und auch anderer Ladungsgüter nunmehr nur noch um eine reine Decksladung handelt, während die Beseitigung der Belüftungsanlagen zwischen den Containern Platz in horizontaler oder Längsrichtung schafft, so daß weiterere Containerstapel zusätzlich vorgesehen werden können. Da durch den erfindungsgemäßen Aufbau der Gewichtsschwerpunkt gesenkt wird, wird die Stabilität des Schiffes und damit die Ladekapazität weiter erhöht.

In einer vorteilhaften Ausführungsform sind sämtliche Belüftungsanlagen unter dem Wetter- und Ladedeck und unter Deck angeordnet, sofern letzteres die Bug- und Heckform und die Anordnung der Antriebsanlage ermöglichen. Das Wetterund Ladedeck ist tiefergelegt, da bis auf die Belüftungsanlagen sämtliche Container und Ladungsgüter auf Deck im Freien geladen sind und transportiert werden.

Weitere Vorteile und Merkmale gehen aus den vorstehenden Unteransprüchen hervor, die auch gemeinsam mit dem Hauptanspruch von erfindungsgemäßer Bedeutung sein können.

Im folgenden wird ein bevorzugtes Ausführungsbeispiel der Erfindung anhand der Zeichnung näher erläutert.

Es zeigt:
- Fig. 1: einen Längsquerschnitt durch ein erfindungsgemäß aufgebautes Kühlcontainerschiff;
- Fig. 2: eine Draufsicht auf das in Fig. 1 gezeigte erfindungsgemäße Kühlcontainerschiff, teil weise im Schnitt;
und
- Fig. 3: eine Querschnittsansicht durch das in Fig. 1. und 2 gezeigte erfindungsgemäße Kühlcontainerschiff.

In Fig. 1 ist das erfindungsgemäße Kühlcontainerschiff allgemein mit 10 bezeichnet. Es weist einen üblichen Deckshausaufbau 30 mit Antriebsaggregaten 40 im Heckbereich auf und transportiert sechs hintereinander angeordnete Kühlcontainerstapel 12, die zum Teil durch 2 x 20'-Containerstapel ersetzt werden können, so daß insgesamt ca. 300 Container vorliegen, die fünfzig Belüftungsanlagen 16 aufweisen, von denen im vorliegenden Fall vierzig unterhalb des Wetterdeckes 18 angeordnet sind. Diese Prozentzahl ist jedoch nicht kritisch, sondern kann nach oben hin bis zu 100% variiert werden. Auch versteht sich, daß 20'- und/oder 40'-Container oder sonstige Containergrößen transportiert werden können
Wie der Schemaskizze der Fig. 1 zu entnehmen ist, sind fünf Kühlluftleitkanäle 14 vorgesehen, von denen die drei innen liegenden als Doppelkanal ausgebildet sind, während die äußeren Einfachkühlluftleitkanäle darstellen. An dieser Stelle sei erwähnt, daß unter Doppelkanal auch eine solche Anordnung von zwei in geringem Abstand angeordneten Kühlluftleitkanälen verstanden wird, die jeweils Kanäle für Zuund Rückluft aufweisen.

Der unter dem Wetter- und Ladedeck liegende Raum 20 ist in der bevorzugten Ausführungsform möglichst klein gehalten worden, da das Wetterdeck 18 gegenüber herkömmlichen Kühlcontainerschiffen in seiner Höhe tiefer gelegt worden ist und im wesentlichen nur noch dazu dient, die Belüftungsanlagen 16 und die Auffangflächen 22 mit ihren Kanälen 24 zum Auffangen und Ableiten des von oben eintretenden Wassers aufzunehmen. Sofern das Wasser nicht lenzfrei abgeführt werden kann, wird es zu der in Fig. 3 gezeigten doppelwandigen Schiffsaußenwand 50 und dort zum Schiffsboden geführt, wo Lenzpumpen 26 dann für den Abfluß sorgen.

Aus Fig. 3 ist noch einmal die relativ niedrige Höhe des Wetter- und Ladedecks 18 angedeutet, die unterhalb der halben Höhe der Schiffseitenwand 50 liegt. Sämtliche Containerstapel 12 sind oberhalb dieses Wetter- und Ladedecks 18 angeordnet, während davon getrennt die Belüftungsanlagen 16 unterhalb des Wetter- und Ladedecks 18 liegen, die über die Kühlluftleitkanäle 14 mit den einzelnen Containern verbunden sind und auch durch das Wetter- und Ladedeck 18 hindurchverlaufen.

Der lukenlose Aufbau des erfindungsgemäßen Kühlcontainerschiffes 10 ermöglicht einen schnellen, unmittelbaren und direkten Zugriff auf die Container beim Be- und Entladen. Auch haben Überlegungen gezeigt, daß die Kühlcontainer nicht sämtlich unter Deck transportiert werden müssen, um ihre eigentliche Funktion zu erfüllen. Erfindungsgemäß reicht es hingegen aus, daß nur die Belüftungsanlagen 16 unter dem Wetter- und Ladedeck 18 angeordnet sind. Hierdurch wird sichergestellt, daß diese nicht den erheblichen Witterungseinflüssen ausgesetzt sind und außerdem den Platz zwischen den Containerstapeln 12 freimachen, so daß das erfindungsgemäße Kühlcontainerschiff einen Containerstapel 12 mehr transportieren kann. In anderen Fällen sind auch noch weitere Containerstapel denkbar.

Insgesamt gesehen kann das erfindungsgemäße Kühlcontainerschiff 10 preiswerter hergestellt werden und besitzt durch seine erhöhte Ladekapazität eine bessere Wirtschaftlichkeit als herkömmliche Kühlschiffe.

## Patentansprüche

1. Kühlcontainerschiff (10) oder -system, mit einer Vielzahl übereinander angeordneter Container in mehreren Stapeln (12), die jeweils über als Einfach- bzw. Doppelkanal für Zu- und Rückluft ausgebildete Kühlluftleitkanäle (14) mit einer Belüftungsanlage (16) verbunden sind, und einem Wetter- und Ladedeck (18) und darunter liegendem Raum (20),
dadurch gekennzeichnet, daß mindestens 80 % der Belüftungsanlagen (16) unter dem abgesenkten Wetter- und Ladedeck (18) und innerhalb des darunterliegenden Raumes (20) angeordnet sind, während die Containerstapel (12) auf dem Wetter- und Ladedeck (18) des Kühlcontainerschiffes (10) angeordnet sind, welches einen lukenlosen Aufbau aufweist.

2. Kühlcontainerschiff nach Anspruch 1, dadurch gekennzeichnet, daß sämtliche Belüftungsanlagen (16) unter dem Wetter- und Ladedeck (18) und innerhalb des Raumes (20) angeordnet sind.

3. Kühlcontainerschiff nach Anspruch 1, dadurch gekennzeichnet, daß das Wetter- und Ladedeck (18) gegenüber herkömmlichen Kühlcontainerschiffen tiefer gelegt ist.

4. Kühlcontainerschiff nach einem oder mehreren der vorstehenden Ansprüche, dadurch gekennzeichnet, daß in seiner Längsrichtung mindestens sechs Containerstapel (12) voreinander angeordnet sind, und wobei in mindestens jeweils vier Stapeln (12) mindestens fünf Container übereinander gestapelt sind.

5. Kühlcontainerschiff nach irgendeinem der vorstehenden Ansprüche, dadurch gekennzeichnet, daß zum Auffangen von eintretendem Wasser unterhalb des Wetter- und Ladedecks (18) geneigte Auffangflächen (22) vorgesehen sind, die mit Kanälen (24) kommunizieren, welche das Wasser lenzfrei oder über Lenzpumpen (26) abführen.

6. Kühlcontainerschiff nach Anspruch 5, dadurch gekennzeichnet, daß die Lenzpumpen (26) im Bereich des Schiffbodens angeordnet sind.

## Claims

1. Refrigerated container ship (10) or system, having a plurality of superimposed containers in several stacks (12), which are in each case connected by means of cooling air ducts (14) constructed as single or double ducts for supply and return air, to a ventilating system (16), and an exposed/cargo deck (18) and a hold (20) located below it, characterized in that at least 80% of the ventilating system (16) are located below the lowered exposed/cargo deck (18) and within the underlying hold (20), whilst the container stacks (12) are located on the exposed/cargo deck (18) of the refrigerated container ship (10), which has a hatch-free structure.

2. Refrigerated container ship according to claim 1, characterized in that all the ventilating systems (16) are located below the exposed/cargo deck (18) and within the hold (20).

3. Refrigerated container ship according to claim 1, characterized in that the exposed/cargo deck (18) is lower as compared with conventional refrigerated container ships.

4. Refrigerated container ship according to one or more of the preceding claims, characterized in that six container stacks (12) are successively arranged in its longitudinal direction and in at least four stacks (12) at least five containers are superimposed.

5. Refrigerated container ship according to any one of the preceding claims, characterized in that for collecting entering water, inclined collecting surfaces (22) are provided below the exposed/cargo deck (18) and which communicate with ducts (24), which lead off the water in bilge-free manner or by means of bilge pumps (26).

6. Refrigerated container ship according to claim 5, characterized in that the bilge pumps (26) are located in the vicinity of the ship's bottom.

## Revendications

1. Navire ou système frigorifique porte-conteneurs (10), avec une multitude de conteneurs disposés les uns sur les autres, en plusieurs piles (12), qui sont reliées à une installation d'aération (16) par des canaux respectifs d'air réfrigéré (14) en forme de canaux simples ou doubles pour l'arrivée et l'évacuation de l'air, et avec un pont exposé (18) et une salle (20) située en dessous de celui-ci,
caractérisé en ce qu'au moins 80 % des installations d'aération (16) se trouvent en dessous du pont exposé (18) abaissé et à l'intérieur de la salle (20) disposée sous celui-ci, alors que les piles de conteneurs (12) sont disposées sur le pont exposé (18) du navire frigorifique porte-conteneurs (10), lequel a une construction sans écoutilles.

2. Navire frigorifique porte-conteneurs selon la revendication 1, caractérisé en ce que toutes les installations d'aération (16) sont disposées en dessous du pont exposé (18) et à l'intérieur de la salle (20).

3. Navire frigorifique porte-conteneurs selon la revendication 1, caractérisé en ce que par rapport à des navires frigorifiques porte-conteneurs classiques, le pont exposé (18) est situé plus bas.

4. Navire frigorifique porte-conteneurs selon l'une ou plusieurs des revendications précédentes, caractérisé en ce qu'en sa direction longitudinale, au moins six piles de conteneurs (12) sont disposées les unes devant les autres, et qu'en même temps en au moins quatre piles respectives (12), au moins cinq conteneurs sont disposés les uns sur les autres.

5. Navire frigorifique porte-conteneurs selon l'une des revendications précédentes, caractérisé en ce que pour collecter l'eau d'infiltration, des surfaces de collectage inclinées (22) sont prévues en dessous du pont exposé (18), ces surfaces étant en communication avec des canaux (24) qui évacuent l'eau avec ou sans pompes de cale (26).

6. Navire frigorifique porte-conteneurs selon la revendication 5, caractérisé en ce que les pompes de cale (26) sont disposées à proximité du fond de cale.
